# EUROPÄISCHE PATENTSCHRIFT

(11) **EP 0 974 411 B1**
(45) Veröffentlichungstag und Bekanntmachung des Hinweises auf die Patenterteilung: **14.11.2001**
(21) Anmeldenummer: 99113024.6
(22) Anmeldetag: 06.07.1999
(51) Int. Cl.: B21D 26/02

(54) **Werkzeuggravur eines Umformwerkzeuges zum Umformen mittels Wirkmedium**
Engraved forming tool for forming by means of a pressure medium
Outillage de formage gravé pour formage par fluide sous pression

(30) Priorität: 24.07.1998 DE 19833550
(43) Veröffentlichungstag der Anmeldung: 26.01.2000
(73) Patentinhaber: Dr. Meleghy Hydroforming GmbH & Co. KG, 09125 Chemnitz (DE)
(72) Erfinder: Schulze, Bernd, Dr.-Ing., 09366 Niederdorf (DE)
(74) Vertreter: Rumrich, Gabriele

(56) Entgegenhaltungen:
- DE-A- 4 434 799
- DE-A- 4 436 437
- DE-A- 19 535 870

## Beschreibung

Die Erfindung betrifft eine Werkzeuggravur eines Umformwerkzeuges zum Umformen mittels Wirkmedium, nach dem Oberbegriff des ersten Patentanspruchs, wobei das Werkzeug eine Druckmittelzuführung für das Wirkmedium und eine Gravur entsprechend der gewünschten Endkontur des Werkstückes aufweist und als Wirkmedium flüssige oder gasförmige Druckmedien Anwendung finden. Die Erfindung kann beim Innenhochdruckumformen rohrförmiger Werkstücke sowie von randseitig aneinander anliegenden und ggf. miteinander verbundenen Doppelplatinen sowie beim Hydroumformen von Einfach- oder Doppelplatinen oder beim hydromechanischen Tiefziehen Anwendung.

Bei der gattungsgemäßen Werkzeuggravur erfolgt beim Hyroumformen (z.B. DE 44 34 799 A1) sowie beim Innenhochdruckumformen (siehe z.B. DE 195 35 870 A1 und Notrott, A.: Neuere Entwicklungen in der Blechumformung; Siegert, K.; Neuere Entwicklungen beim Innenhochdruckumformen..., 1998, Verlag MAT-INFO Werkstoff-Informationsgesellschaft mbH, S. 365-377) durch den Druck des Druckmediums das Anformen der Wandung des Werkstückes an die Gravur des Werkzeuges. Beim Entnehmen des Werkstückes kann das Druckmedium an die Gravur des Werkzeuges gelangen, wodurch beim Umformen der nachfolgenden Werkstücke in dem Bereich, in welchem Druckmittel an der Gravur haftet, keine Berührung zwischen Gravur und Werkstückwandung zustande kommt, wodurch unerwünschte Deformierungen am Werkstück auftreten. Diese Deformierungen bewirken Einschränkungen in der Bewertung der Oberflächenqualität des Werkstücks. Auch bei gasförmigen Wirkmedien können Blasenbildungen zwischen Blech oder umzuformenden dünnen Folien und Gravur auftreten, wodurch ebenfalls unerwünschte Deformationen der Werkstücke erzeugt werden.

Aufgabe der Erfindung ist es, Deformierungen des Werkstückes durch das Wirkmedium zu verhindern sowie die Oberflächengüte zu verbessern und gleichzeitig definierte Oberflächeneigenschaften des Werkstückes zu erzielen.

Diese Aufgabe wird erfindungsgemäß mit den Merkmalen des ersten Patentanspruchs dadurch gelöst, daß in die Gravur des Werkzeuges Mikrostrukturen eingearbeitet werden. Diese Mikrostrukturen sollten die Oberflächenqualität des Werkstückes nicht negativ beeinflussen und dazu geeignet sein, während des Anpressens des Werkstücks an die Gravur das in der Gravur haftende Druckmedium aufzunehmen und einer Deformierung durch örtlichen Aufstau des Druckmediums zwischen Gravur und Werkstuck entgegenzuwirken. Weiterhin besteht die Möglichkeit, durch die Mikrostrukturen (Mikrostrukturen) die Oberflächenstruktur des Werkstücks gezielt zu beeinflussen, so daß z.B. eine gleichmäßigere Umformung erfolgt und bessere Hafteigenschaften für eine nachfolgende Beschichtung gewährleistet werden.

Die Mikrostrukturen sollten dabei eine Abmessung in der Größenordnung von einem Molekül des Druckmediums bis ca. 100µm Breite und 100µm Tiefe/oder Höhe aufweisen. Die Mikrostrukturen können beliebige Formen besitzen und in gleichen oder unterschiedlichen Abständen zueinander angeordnet werden oder auch ineinander übergehen und z.B. Linienstrukturen, meanderförmige Strukturen oder punktförmige Strukturen bilden. Entsprechend der Spezifik des Bauteiles können die Mikrostrukturen an der Gravur ganzflächig oder nur an definierten Positionen (z.B. in Radienelementen) angeordnet sein, wenn nur an diesen Stellen die Gefahr einer Deformierung besteht, oder wenn nur an bestimmten Oberflächenbereichen des Werkstücks besondere Oberflächeneigenschaften (z.B. Haft- und Reibungseigenschaften) gewünscht werden.

Die Erfindung wird nachfolgend an Ausführungsbeispielen und zugehörigen Zeichnungen näher erläutert.

Es zeigen:
- Fig. 1:: Prinzipdarstellung eines Innenhochdruckumformwerkzeuges
- Fig. 2:: Prinzipdarstellung eines Hydroumformwerkzeuges
- Fig. 3:: Schnittdarstellung durch eine Gravur mit Mikrostrukturen in den Eckbereichen
- Fig. 4:: Gravur mit meanderförmigem Linienverlauf der Mikrostrukturen
- Fig. 5:: Gravur mit kreisförmigen Linienverlauf der Mikrostrukturen

Figur 1 zeigt ein Innenhochdruckumformwerkzeug mit einer oberen Werkzeughälfte 1a und einer unteren Werkzeughälfte 1b, die zum Beschicken und zum Entnehmen des Werkstücks relativ zueinander bewegbar sind. Beide Werkzeughälften 1a, 1b sind im dargestellten Beispiel geschlossen und weisen eine Gravur 2 auf. Im Innenhochdruckumformwerkzeug befindet sich das noch nicht umgeformte rohrförmige Werkstück W. An beide Rohrenden des Werkstücks greifen Nachschiebezylinder 3 an, die das Nachfließen des Werkstoffs während des Innenhochdruckumformens gewährleisten und gleichzeitig das Werkstück W abdichten. An dem in Fig. 1 links dargestellten Nachschiebezylinder 3 führt eine Druckmittelzuleitung 4, über die z.B. mittels eines Hydraulikagregats 5 dem Werkstück W das Druckmedium zugeführt wird. Beim Innenhochdruckumformen legt sich dann die Wandung des Werkstücks durch den Druck des Druckmediums an die Innenkontur des Werkzeuges und somit an die Gravur 2 des Innenhochdruckumformwerkzeuges an. Die Gravur ist dabei vollständig oder nur in den Bereichen, in denen sich das flüssige Druckmedium vor Einlegen des nächsten Werkstückes sammeln kann (separat gekennzeichnet), mit Mikrostrukturen versehen.
Beim Umformen mittels Wirkmedium von Einfach- oder Doppelplatinen weist das Werkzeug ebenfalls eine geteilte Form auf (s. Fig. 2). Die obere Werkzeughälfte 1a verfügt dabei beispielsweise über die Gravur 2 und die untere Werkzeughälfte 1b verfügt über einen Druckraum 6, in welchen die Druckmittelzuführung 4 mündet. Zwischen den geschlossenen Werkzeughälften 1a und 1b ist das Werkstück W in Form einer Einfachplatine gespannt. Durch die nun folgende Druckzuführung des Wirkmediums in den Druckraum und die Druckbeaufschlagung legt sich das Blech (Werkstück W) an die Gravur 2 der oberen Werkzeughälfte 1a an. Auch in diesem Fall kann die Gravur mit Mikrostrukturen versehen sein, die entweder eine ungewollte Deformierung des Werkstücks aufgrund zwischen Gravur und Werkstück eingeschlossenen Wirkmediums vermeiden und/oder gezielt die Oberflächenqualität des Werkstücks beeinflussen.

In Fig. 3 ist ein Werkzeugteil 1a mit einer Gravur 2 gem. Fig. 2 dargestellt, bei welchem in den Eckbereichen die Mikrostrukturen M angeordnet sind.

In Fig. 4 wird eine weitere Variante des Linienverlaufes der Mikrostrukturen M gezeigt. Die Oberfläche der Gravur 2 weist dabei kleinste Vertiefungen in Form von Mikrostrukturen M auf in die das sich an der Gravur 2 aufgestaute Wirkmedium beim Umformen entweichen kann, so daß eine einwandfreie Oberfläche des Werkstücks W gewährleistet wird. Die Mikrostrukturen sind hier meanderförmig aneinander gereiht.

In Fig. 5 ist eine kreisförmige Anordnung der Mikrostrukturen M dargestellt, die z.B. an einem tiefsten Punkt einer Gravur 2 liegen können.

Die Herstellung dieser Mikrostrukturen M kann beispielsweise durch Laserbearbeitung, elektroerosive Bearbeitung, Ultraschallerosion, Einritzen, Einätzen oder durch andere geeignete Abtragungsverfahren erfolgen. In äquivalenter Form können auch auf die Gravur Partikel aufgebracht werden, (z.B. durch Lithographie) durch welche die Mikrostrukturen entstehen. Die Form, die Größe und der Abstand der Mikrostrukturen kann je nach Bedarf gewählt werden.

Die Aneinanderreihung der Mikrostrukturen kann kreuzförmig, linienförmig, kreisförmig, meanderförmig oder in anderen Strukturen oder Formen erfolgen.
In Fig. 4 sind dabei zwei Varianten mit meanderförmigem, und kreisförmigem Linienverlauf der Mikrostrukturen dargestellt.
Bei der Umformung z.B. dünner Folien mit Luft wird eine Blasenbildung durch die Mikrostrukturen vermieden, da das Wirkmedium in die Mikrostrukturen ausweichen kann.
Es ist weiterhin erstmalig möglich, mit diesen Mikrostrukturen in Bereichen hohen Verschleißes ein Schmiermitteldepot anzulegen und somit den Verschleiß entscheidend zu verringern.
Bei sehr geschmierten Werkstücken wird dieses Schmiermitteldepot z.B. aufgefüllt und bei zu wenig geschmierten Teilen durch den wirkenden Druck bei Anpressen der Bauteilwandung an die Gravur wieder abgegeben. Die Notlaufeigenschaften des Werkzeuges werden somit überraschender Weise entscheidend verbessert. Weiterhin kann eine Einsparung von Schmiermittel am Werkstück erfolgen.
Eine definierte Beeinflussung des Materialflusses ist z.B. durch eine Aufrauhung der Gravur mit den Mikrostrukturen ebenfalls möglich.
Durch die Mikrostrukturen kann für eine nachfolgende Beschichtung des Werkstückes eine Werkstückoberfläche mit günstigeren Hafteigenschaften erzeugt werden.

Die Größe der Mikrostrukturen sollte vorzugsweise zwischen 10 und 100 µm liegen, um diese nicht an der Werkstückoberfläche sichtbar werden zu lassen.

## Patentansprüche

1. Werkzeuggravur eines Umformwerkzeuges zum Umformen mittels Wirkmedium, wobei das Werkzeug eine Druckmittelzuführung (4) für das Wirkmedium und eine Gravur (2) entsprechend der gewünschten Endkontur des Werkstückes (W) aufweist, **dadurch gekennzeichnet, daß** die Gravur (2) mit Mikrostrukturen (M) versehen ist.

2. Werkzeuggravur nach Anspruch 1, **dadurch gekennzeichnet, daß** die Mikrostrukturen (M) die Oberflächenqualität des Werkstückes (W) nicht negativ beeinflussen und geeignet sind,
- während des Anpressens des Werkstücks (W) an die Gravur (2) beim Innenhochdruckumformen das Wirkmedium aufzunehmen und einer Deformierung durch örtlichen Stau des Wirkmediums zwischen Gravur (2) und Werkstück (W) entgegenwirken und/oder
- die Hafteigenschaften des Werkstucks gezielt zu beeinflussen und/oder
- Schmiermittel aufzunehmen und als Schmiermitteldepot zu dienen und/oder
- den Materialfluß des Werkstückes beim Umformen zu beeinflussen.

3. Werkzeuggravur nach Anspruch 1 oder 2, **dadurch gekennzeichnet, daß** die Mikrostrukturen (M) eine definierte Größe, Form und Anordnung aufweisen.

4. Werkzeuggravur nach einem der Ansprüche von 1 bis 3,
**dadurch gekennzeichnet, daß** die Mikrostrukturen (M) eine Abmessung in der Größenordnung von einem Molekül des Wirkmediums bis ca. 100µm Breite und 100µm Tiefe oder 100µm Höhe aufweisen.

5. Werkzeuggravur nach einem der Ansprüche von 1 bis 4,
**dadurch gekennzeichnet, daß** die Mikrostrukturen (M) an der Gravur (2) ganzflächig oder an definierten Positionen angeordnet sind.

6. Werkzeuggravur nach Anspruch 5, **dadurch gekennzeichnet, daß** die Mikrostrukturen (M)
- in Gravurbereichen, in welchen sich das Wirkmedium aufstaut und in welchen dadurch Deformationen des Werkstücks (W) auftreten kann und/oder
- in Gravurbereichen, mit die Oberflächenstruktur des Werkstücks (W) gezielt beeinflußt werden soll und/oder
- in Gravurbereichen, in denen ein hoher Verschleiß auftritt und/oder
- in Gravurbereichen, mit denen der Werkstofffluß beeinflußt werden soll angeordnet sind.

7. Werkzeuggravur nach einem der Ansprüche von 1 bis 6,
**dadurch gekennzeichnet, daß** die Mikrostrukturen (M) linienförmig, kreisförmig, meanderförmig oder in anderen Formen aneinandergereiht sind.

8. Werkzeuggravur nach einem der Ansprüche von 1 bis 7,
**dadurch gekennzeichnet, daß** sie mit durch Laserbearbeitung, elektroerosive Bearbeitung, Ultraschallerosion, Einritzen, Einätzen oder andere Abtragungsverfahren erzeugten Mikrostrukturen (M) versehen ist.

9. Werkzeuggravur nach einem der Ansprüche von 1 bis 6,
**dadurch gekennzeichnet, daß** sie mit durch Lithographie oder andere Auftragsverfahren erzeugte Mikrostrukturen (M) aufweist.

## Claims

1. Tool engraving of a forming tool for forming by means of active medium, whereby the tool exhibits a pressure medium supply (4) for the active medium and an engraving (2) corresponding to the desired final contour of the workpiece (W), **characterised in that** the engraving (2) is provided with microstructures (M).

2. Tool engraving according to claim 1, **characterised in that** the microstructures (M) do not affect the surface quality of the workpiece (W) adversely and are suitable
- for absorbing the active medium while the workpiece (W) is pressed against the engraving (2) during the internal high pressure forming and for counteracting deformation due to local trapping of the active medium between the engraving (2) and the workpiece (W) and/or
- for systematically influencing the adhesive properties of the workpiece and/or
- for accommodating lubricant and serving as a lubricant depot and/or
- for influencing the material flow of the workpiece during forming.

3. Tool engraving according to claim 1 or 2, **characterised in that** the microstructures (M) exhibit a defined size, shape and arrangement.

4. Tool engraving according to one of claims 1 to 3, **characterised in that** the microstructures (M) exhibit a size in the order of magnitude from one molecule of the active medium to approximately 100 *µ*m in width and 100 *µ*m in depth or 100 *µ*m in height.

5. Tool engraving according to one of claims 1 to 4, **characterised in that** the microstructures (M) are arranged over the entire area of the engraving (2) or in defined positions.

6. Tool engraving according to claim 5, **characterised in that** the microstructures (M) are arranged
- in engraving areas in which the active medium is trapped and in which as a result deformation of the workpiece (W) can occur and/or
- in engraving areas with which the surface structure of the workpiece (W) is to be systematically influenced and/or
- in engraving areas in which a high level of wear occurs and/or
- in engraving areas with which the flow of material is to be influenced.

7. Tool engraving according to one of claims 1 to 6, **characterised in that** the microstructures (M) are arranged in rows in the form of lines, circles, undulations or in other forms.

8. Tool engraving according to one of claims 1 to 7, **characterised in that** it is provided with microstructures (M) produced by laser cutting, electroerosion, ultrasound erosion, scribing, etching or other material-removing methods.

9. Tool engraving according to one of claims 1 to 6, **characterised in that** it exhibits microstructures (M) produced by lithography or other coating methods.

## Revendications

1. Gravure d'outil, pour outil de formage par fluide sous pression, l'outil présentant une amenée (4) du fluide sous pression et une gravure (2) correspondant au contour final désiré de la pièce (W),
**caractérisée en ce que**
la gravure (2) est munie de microstructures (11).

2. Gravure d'outil, selon la revendication 1,
**caractérisée en ce que**
les microstructures (M) n'exercent pas d'influence négative sur la qualité superficielle de la pièce (W) et sont capables,
- pendant le pressage de la pièce (W) sur la gravure (2) au cours du formage par haute pression interne, d'accueillir le fluide sous pression et de s'opposer à une déformation en retenant localement le fluide entre la gravure (2) et la pièce (W),
et/ou
- d'influencer de manière orientée les qualités d'adhérence de la pièce et/ou
- d'accueillir des agents lubrifiants et de servir de dépôt pour ces agents,
et/ou
- d'agir sur le fluage de la matière de la pièce lors du formage.

3. Gravure d'outil selon la revendication 1 ou 2,
**caractérisée en ce que**
les microstructures (M) présentent une dimension, une forme et une disposition définies.

4. Gravure d'outil selon l'une quelconque des revendications 1 à 3,
**caractérisée en ce que**
les microstructures (M) ont une dimension dont l'ordre de grandeur est celui d'une molécule de fluide sous pression allant jusqu'à 100µm en largeur, 100µm en profondeur et 100 µm en hauteur.

5. Gravure d'outil selon l'une quelconque des revendications 1 à 4,
**caractérisée en ce que**
les microstructures (M) sont disposées sur la gravure (2), sur toute la surface de celle-ci ou en des endroits définis.

6. Gravure d'outil selon la revendication 5,
**caractérisée en ce que**
les microstructures (M) sont disposées
- dans les zones de la gravure où s'accumule le fluide sous pression et où de ce fait des déformations de la pièce (W) peuvent se produire et/ou
- dans les zones de la gravure où la structure superficielle de la pièce (W) doit être influencée de manière ciblée,
et/ou
- dans les zones de la gravure où se produit une forte usure
et/ou
- dans les zones de la gravure où il faut agir sur le fluage de la matière.

7. Gravure d'outil selon l'une quelconque des revendications 1 à 6,
**caractérisée en ce que**
les microstructures (M) sont disposées côte à côte en série et ont une forme droite, circulaire ou à méandres.

8. Gravure d'outil selon l'une quelconque des revendications 1 à 7,
**caractérisée par**
des microstructures (M) obtenues par usinage au laser, par électroérosion, par érosion ultrasonore, par rayure gravure ou autre procédé d'enlèvement de matière.

9. Gravure d'outil selon l'une quelconque des revendications 1 à 6,
**caractérisée par**
des microstructures obtenues par lithographie ou autre procédé d'application.
